# EUROPÄISCHE PATENTSCHRIFT

(11) **EP 2 099 975 B1**
(45) Veröffentlichungstag und Bekanntmachung des Hinweises auf die Patenterteilung: **20.04.2011**
(21) Anmeldenummer: 07819273.9
(22) Anmeldetag: 24.10.2007
(51) Int. Cl.: E03C 1/04, E03C 1/08

(54) **KUGELGELENK FÜR EINE SANITÄRE AUSLAUFARMATUR**
BALL JOINT FOR A SANITARY OUTLET FITTING
ARTICULATION SPHÉRIQUE POUR UNE STRUCTURE D'ÉCOULEMENT SANITAIRE

(30) Priorität: 05.12.2006 DE 102006057242
(43) Veröffentlichungstag der Anmeldung: 16.09.2009
(62) Teilanmeldung aus: 10015421.0
(73) Patentinhaber: Neoperl GmbH, 79379 Müllheim (DE)
(72) Erfinder: GRETHER, Hermann, 79379 Müllheim (DE); WEIS, Christoph, 79379 Müllheim (DE)
(74) Vertreter: Maucher, Wolfgang
(86) Internationale Anmeldenummer: PCT/EP2007/009219
(87) Internationale Veröffentlichungsnummer: WO 2008/067879

(56) Entgegenhaltungen:
- DE-B- 1 290 498
- DE-U- 7 113 198
- US-A1- 2005 156 062
- US-B1- 6 381 774

## Beschreibung

Die Erfindung betrifft ein Kugelgelenk mit einem ersten und einem zweiten Gelenkteil, die gelenkig miteinander verbunden sind und miteinander verbundene Flüssigkeitskanäle aufweisen und von denen ein Gelenkteil an einem Wasserzulauf lösbar befestigt ist und das andere Gelenkteil als Wasserablauf ausgebildet oder mit einem Wasserablauf lösbar verbindbar ist, wobei das erste Gelenkteil mit einem kugelkalotten- beziehungsweise kugelsegment-förmigen oder dergleichen kugeligen Stirnendbereich seiner Wandung zwischen einer formangepassten Gelenkpfanne am zweiten Gelenkteil einerseits und einem Gelenkkopf an einem in der Innenhöhlung des ersten Gelenkteiles vorgesehenen hülsenförmigen Halteelement andererseits verschwenkbar gehalten ist, wobei das Halteelement mit einem Außengewinde in ein Innengewinde im zweiten Gelenkteil einschraubbar ist und mit einem am zweiten Gelenkteil angreifenden Verbinclungsachaft eine Durchstecköffnung des ersten Gelenkteiles durchsetzt und wobei das Halteelement über seinen Hülseninnenraum die Flüssigkeitskanäle des ersten Gelenkteiles sowie des zweiten Gelenkteiles miteinander verbinden.

Man kennt bereits verschiedene Kugelgelenke, die an den Wasserauslauf einer sanitären Wasserauslaufarmatur anschraubbar sind, um dort den Wasserstrahl umlenken und in die gewünschte Auslaufrichtung ausrichten zu können. Die vorbekannten Kugelgelenke weisen ein Anschlussteil auf, das an dem Anschlussgewinde am Wasserauslauf der sanitären Auslaufarmatur angeschraubt werden kann. Die vorbekannten Kugelgelenke haben ein Auslaufteil, das mit dem Anschlussteil gelenkig verbunden ist. Am Anschlussteil steht dazu ein Kugelkopf vor, der in einer komplementären Gelenkpfanne im Auslaufteil verschwenkbar gelagert ist. Dabei ist an dem dem Anschlussteil zugewandten Randbereich der Gelenkpfanne ein Dichtring vorgesehen, der den Kugelkopf hintergreift. Da am Anschlussteil der Kugelkopf vorsteht, da zwischen Anschlussteil und Auslaufteil eine Quarschnittsverjüngung als Schwenkbereich freizuhalten ist und da der in der Gelenkpfanne gehaltene Kugelkopf mit einem Kugelsegment seiner Kugelform auch über das Auslaufteil vorsteht, weisen die vorbekannten Kugelgelenke im Verlaufe ihrer Längserstreckung mehrere Durchmessersprünge auf, die das Design einer sanitären Auslaufarmatur beeinträchtigen und hässliche Spalte bilden, welche nur schwer zu reinigen sind. Da der am Randbereich der Gelenkpfanne vorgesehene Dichtring nicht nur zwischen Gelenkpfanne oder Kugelkopf abzudichten hat, sondern vielmehr auch den von ihm hintergriffenen Kugelkopf auch unter vergleichsweise hohen Drücken und Temperaturen in der Gelenkpfanne halten muss, ist die Konstruktion aufgrund der Doppelfunktion des Dichtringes mit funktionalen Nachteilen verbunden.

Aus der DE-U-71 13 198 ist bereits ein Kugelgelenk bekannt, das ein erstes und ein zweites Gelenkteil hat, die gelenkig miteinander verbunden sind und miteinander verbundene Flüssigkeitskanäle aufweisen, wobei ein Gelenkteil am Auslaufende einer sanitären Auslaufarmatur lösbar befestigt ist, während das andere Gelenkteil als Wasserauslauf ausgebildet ist. Das am Auslaufende der Auslaufarmatur befestigbare Gelenkteil weist abströmseitig einen als Halteelement dienenden Kugelkopf auf, der von einer als Kugelpfanne ausgestalteten Innenhöhlung des anderen Gelenkteiles umgriffen wird. Diese Kugelpfanne ist durch eine Büchse gebildet, die eine den Kugeldurchmesser angepasste lichte Weite hat. Die Büchse hat an ihrer Innenseite einen Nuteinstich für die Aufnahme eines gegen die Kugeloberfläche abdichtenden O-Ringes, und in der Nähe ihres dem Auslaufende zugekehrten Randes einen Nuteinstich für die Aufnahme eines sprengringes. Am anderen Ende ist in die Büchse ein Gleitring eingepresst. Dabei ist der Innendurchmesser des ungespannten Sprengringes etwas kleiner als der Kugeldurchmesser, weshalb der Sprengring beim Aufdrücken der Kugelpfanne auf die Kugel mit der letzteren in einem ständigen Kraftschluss bleibt, der schließlich zu einem axialen Verspannen des Gleitringes mit der Kugel führt.

Die mehrteilige Ausgestaltung der beiden Gelenkteile des aus DE-U-71 13 198 vorbekannten Kugelgelenkes, die an dem abströmseitigen Kugelgelenk vorgesehene Nuteinstiche für den O-Ring sowie den Sprengring und insbesondere das Einsetzen und Verspannen des Sprengringes ist mit einem erheblichen Herstellungs- und Montageaufwand verbunden. Darüber hinaus bringt die mehrteilige Ausgestaltung der Gelenkteile auch mehrere umfangsseitige Abstufungen und Einschnitte in den Trennebenen mit sich, die zu unerwünschten Einschnitten am Außenumfang des Kugelgelenkes führen.

Aus der US-A-2005/156062 ist bereits ein Kugelgelenk der eingangs erwähnten Art bekannt, bei dem die beiden gelenkig aneinander gehaltenen Gelenkteile mittels eines hülsenformigen Halteelementes verbunden sind. Dieses Halteelement durchsetzt mit einem, am zweiten Gelenkteil angreifenden verbindungsschaft eine Durchstecköffnung des ersten Gelenkteiles, wobei der Hülseninnenraum dieses hülsenförmigen Halteelementes die Flüssigkeitskanäle des ersten und des zweiten Gelenkteiles miteinander verbindet. Das Halteelement des aus US-A-2005/156062 vorbekannten Kugelgelenks ist aus zwei separaten, aber unlösbar miteinander verbundenen Bestandteilen hergestellt, von denen das eine den hohlkugelförmigen Gelenkkopf bildet, während das andere das zum Anschrauben am zuströmseitigen Gelenkteil benötigte Außengewinde trägt.

Zwar lassen sich bei dem aus US-A-2005/156062 vorbekannten Kugelgelenk die am Außenumfang vorgesehenen Spalte und Einschnitte reduzieren, jedoch ist auch die Herstellung und die Montage dieses vielteiligen Kugelgelenks mit einem erheblichen Aufwand verbunden.

Es besteht daher insbesondere die Aufgabe, ein funktionsicheres Kugelgelenk der eingangs erwähnten Art zu schaffen, das ohne zur Verschmutzung neigende Querschnittsverjüngungen und Spalte ausgebildet sein kann, und die Gestaltungsfreiheit bei der Gestaltung einer sanitären Auslaufarmatur nicht einschränkt oder beeinträchtigt, und das dennoch mit einem vergleichsweise geringen Aufwand herstellbar ist.

Die erfindungsgemäße Lösung dieser Aufgabe besteht bei dem Kugelgelenk der eingangs erwähnten Art insbesondere darin, dass der Hülseninnenraum des Halteelements als eine im lichten Querschnitt unrunde Werkzeugangriffsfläche ausgestaltet ist.

Das erfindungsgemäße Kugelgelenk weist zwei gelenkig miteinander verbundene Gelenkteile auf, von denen ein erstes Gelenkteil mit seinem kugelig ausgestalteten Stirnendbereich zwischen einer formangepassten Gelenkpfanne am zweiten Gelenkteil einerseits und einem Gelenkkopf an einem in der Innenhöhlung des ersten Gelenkteiles vorgesehenen Halteelement andererseits verschwenkbar gehalten ist. Da das erste Gelenkteil somit zwischen dem zweiten Gelenkteil und dem Halteelement sicher und fest gehalten ist und da das erste Gelenkteil nicht bloß mit einem Dichtring gesichert wird, verfügt das erfindungsgemäße Kugelgelenk über eine vergleichsweise hohe Funktionalität, da die Halte- und die Dichtfunktion getrennt voneinander sind und jeweils für sich optimiert werden können. Dabei vermag der Hülseninnenraum des hülsenförmigen Halteelementes nicht nur die Flüssigkeitskanäle des ersten und des zweiten Gelenkteiles miteinander zu verbinden, - vielmehr ist dieser Hülseninnenraum des Halteelemente gleichzeitig auch als eine im lichten Querschnitt unrunde Werkzeugangriffsfläche ausgestaltet. An diese, von außen nicht erkennbare Werkzeugangriffsfläche lässt sich das mit seinem Gelenkkopf im Inneren des ersten Gelenkteiles befindliche Halteelement ohne größeren Aufwand sicher ergreifen und verdrehen, um das Halteelement mit seinem Außengewinde in das Innengewinde am zweiten Gelenkteil einschrauben zu können. Da das erste Gelenkteil somit zwischen dem zweiten Gelenkteil und dem Halteelement sicher und fest gehalten ist und da das erste Gelenkteil nicht bloß mit einem Dichtring gesichert wird, verfügt das erfindungsgemäße Kugelgelenk über eine vergleichsweise hohe Funktionalität, da die Halte- und die Dichtfunktion getrennt voneinander sind und jeweils für sich optimiert werden können. Da das erste Gelenkteil, das auf der Zuströmseite oder der Abströmseite des erfindungsgemäßen Kugelgelenkes angeordnet sein kann, in eine Gelenkpfanne des zweiten Gelenkteiles verschwenkbar angeordnet ist, können erstes Gelenkteil und zweites Gelenkteil ohne größere Übergänge und insbesondere ohne ästhetisch störende Durchmessersprünge miteinander verbunden werden. Dabei durchsetzt das Halteelement mit einem am zweiten Gelenkteil angreifenden Verbindungsschaft eine Durchstecköffnung des ersten Gelenkteiles, wobei das Halteelement die Flüssigkeitskanäle des ersten Gelenkteiles sowie des Auslaufteiles miteinander verbindet.

Dabei sieht eine bevorzugte Ausführungsform gemäß der Erfindung vor, dass der als Werkzeugangriffsfläche ausgestaltete Hülseninnenraum des Halteelements als Innensechskant ausgebildet ist.

Eine besonders formschöne und ansprechende Ausführungsform gemäß der Erfindung sieht vor, dass sich an den kugeligen Stirnendbereich des ersten Gelenkteiles ein zylindrischer und sich vorzugsweise bis zum Wasserablauf erstreckender Teilbereich anschließt. Insbesondere eine solche Ausführungsform lässt sich praktisch über ihre gesamte Längserstreckung mit einem im wesentlichen gleichbleibenden Außendurchmesser ausgestalten.

Da das erfindungsgemäße Kugelgelenk beispielsweise anstelle eines üblichen Auslaufmundstücks an der Auslaufarmatur angebracht werden kann, ist es vorteilhaft, wenn an einem der Gelenkteile und vorzugsweise am ersten Gelenkteil eine sanitäre Funktionseinheit mit zumindest einem Strahlregler, einem Durchflussmengenregler, einem Durchflussbegrenzer, einem Rückflussverhinderer und/oder einem Vorsatzsieb vorgesehen ist. Das erfindungsgemäße Kugelgelenk kann aber ebenso gut mit einer flexiblen Wasserleitung verbunden und dazu beispielsweise an einem Eckventil befestigt oder an einem armaturenseitigen Brauseschlauchanschluss oder einem Brausegriffanschluss montiert sein, um im Bereich dieser Einspannstellen der flexiblen Wasserleitung einen Torsionsschutz zu erreichen und um einer mechanischen Überbelastung entgegenzuwirken.

Dabei kann es vorteilhaft sein, wenn an einem der Gelenkteile und vorzugsweise am ersten Gelenkteil beispielsweise ein Durchflussmengenregler oder ein Durchflußbegrenzer angeordnet ist. Eine solche Ausführungsform erweist sich als besonders vorteilhaft, weil die Funktionen der Durchflussmengenregulierung und des Knickschutzes sowie darüber hinaus auch der Torsionsschutz für die angeschlossene flexible Wasserleitung in einem Bauteil realisiert werden können. Es ist bekannt, dass flexible Schlauchleitungen und insbesondere Brauseschläuche häufig an den Einspannstellen, d.h. also am Armaturenanschluss oder am Brausegriffanschluss wegen mechanischer Überbelastung versagen. Die hier beschriebene Ausführungsform veranschaulicht, dass eine solche flexible Wasserleitung und insbesondere ein entsprechender Brauseschlauch durch das erfindungsgemäße Kugelgelenk formschön und effizient gegen eine mechanische Biegeüberlastung gesichert werden kann, weil im Kugelgelenk schon ein großer Kippwinkel aufgenommen werden kann, was den Schlauch entsprechend entlastet. Durch die allseitige Beweglichkeit des Kugelgelenkes ergibt sich die Möglichkeit, den Schlauch torsionsfrei anzubinden, was bisher nur mit entsprechend aufwendig gestalteten Nippelkonstruktionen möglich war. Die Torsionsfreiheit einer flexiblen Wasserleitung und insbesondere eines Brauseschlauches bietet dem Benutzer bei der Handhabe beispielsweise einer Handbrause große Vorteile.

Dabei kann es vorteilhaft sein, wenn anstelle des üblicherweise am Wasserauslauf der Auslaufarmatur befestigten Mundstücks eines der Gelenkteile und vorzugsweise das erste Gelenkteil mit einem hülsenförmigen Auslaufmundstück lösbar verbunden ist, das in seinem Hülseninneren die sanitäre Funktionseinheit trägt. Stattdessen ist es aber auch möglich, dass eines der Gelenkteile und vorzugsweise das erste Gelenkteil eine auslaufseitige Einsetzöffnung hat, in welche die sanitäre Funktionseinheit vorzugsweise lösbar einsetzbar ist. Ein Kugelgelenk, bei dem in die auslaufseitige Einsetzöffnung insbesondere des ersten Gelenkteiles eine sanitäre Funktionseinheit einsetzbar ist, weist auch die in diesem Bereich üblichen Spalte und Absätze nicht auf.

Besonders vorteilhaft ist es, wenn die Einsetzöffnung eine axiale Längserstreckung hat, die etwa gleich oder größer als die Einbauhöhe der sanitären Funktionseinheit ist. Die Längserstreckung der Einsetzöffnung ist somit so bemessen, dass darin die sanitäre Funktionseinheit praktisch vollständig verdeckt untergebracht werden kann.

Das erfindungsgemäße Kugelgelenk weist an seinem ersten Gelenkteil eine Durchstecköffnung auf, welche das Halteelement mit einem am zweiten Gelenkteil angreifenden Verbindungsschaft durchsetzt. Dabei dient der die Durchstecköffnung begrenzende Umfangsrand und der Verbindungsschaft als Führungsanschlag, der die Schwenkbewegung des ersten Gelenkteiles relativ zum zweiten Gelenkteil begrenzt. Sofern es die Einbausituation erfordert, dass beispielsweise das erste Gelenkteil nicht oder allenfalls nur teilweise in eine der verschiedenen Richtungen verschwenkt werden darf, weil andernfalls der mit Hilfe des Kugelgelenks umgelenkte und ausgerichtete Wasserstrahl beispielsweise eventuell über den äußeren Umfangsrand der Sanitärkeramik reichen würde, ist es zweckmäßig, wenn zwischen dem ersten Gelenkteil und dem zweiten Gelenkteil ein Schwenkanschlag wirksam ist, der die Schwenkbewegung der Gelenkteile zueinander und vorzugsweise des ersten Gelenkteiles in einer definierten Schwenkrichtung vorzugsweise einseitig begrenzt.

Dabei sieht eine bevorzugte Ausführungsform gemäß der Erfindung vor, dass das Halteelement am abströmseitigen Randbereich seines Gelenkkopfes einen vom Innenumfang des ersten Gelenkteiles beaufschlagbaren Schwenkanschlag trägt, der vorzugsweise als Anschlagnase ausgestaltet ist.

Möglich ist aber auch, dass das erste Gelenkteil dazu eine unrunde und/oder exzentrisch angeordnete Durchstecköffnung hat, welche als ein die Schwenkbewegung des ersten Gelenkteiles begrenzender Schwenkanschlag ausgestaltet ist.

Eine bevorzugte Weiterbildung gemäß der Erfindung sieht vor, dass zwischen dem ersten Gelenkteil und dem zweiten Gelenkteil und/oder zwischen dem Halteelement und dem ersten Gelenkteil ein die Drehbewegung der Gelenkteile zueinander begrenzender Drehanschlag vorgesehen ist. Ein solcher Drehanschlag ermöglicht zwar eine Drehbewegung zwischen den gelenkig miteinander verbundenen Bauelementen des erfindungsgemäßen Kugelgelenkes um nahezu 360°, geht dann jedoch auf Anschlag. Eine solche Ausführungsform ist insbesondere dann von Vorteil, wenn an das Kugelgelenk eine sanitäre Funktionseinheit nachgeschaltet wird, deren Verstellmechanismus ebenfalls eine Drehbewegung um die Längsachse erfordert, wobei die Reibungswerte der Verstellung der sanitären Funktionseinheit einerseits definiert verschieden zu den Reibungsverhältnissen der im erfindungsgemäßen Kugelgelenk vorgesehenen Drehbewegung andererseits sein können.

Werden diese definiert unterschiedlichen Reibungsverhältnisse zwischen dem auslaufseitigen Gelenkteil einerseits und dem Kugelgelenk andererseits beispielsweise durch Alterung der eingesetzten Elastomere verändert, so dass sich diese nicht mehr voneinander unterscheiden, kann es vorkommen, dass bei zu hohem Reibungswiderstand des auslaufseitigen Gelenkteiles der Benutzer dieses Gelenkteiles nicht mehr von der einen in die andere Schaltstellung bewegen kann, da sich das Kugelgelenk scheinbar endlos mitdreht. Da jedoch die hier beschriebene Ausführungsform einen Torsionsanschlag hat, könnte sich das Kugelgelenk allenfalls um nahezu 360° drehen, bis der Torsionsanschlag wirksam wird und eine Verstellung des nachgeschalteten auslaufseitigen Gelenkteiles auch bei erhöhter Reibung möglich ist. Dabei kann es vorteilhaft sein, wenn der Dreh- oder Torsionsanschlag einen am Halteelement in Auslaufrichtung vorstehenden Anschlag hat, der mit einem Gegenanschlag am Innenumfang des ersten Gelenkteiles zusammenwirkt.

Eine besonders einfache und kostengünstig herstellbare Ausführungsform gemäß der Erfindung sieht vor, dass der Anschlag und/oder der Gegenanschlag stiftförmig ausgestaltet sind.

Möglich ist es, dass der Drehanschlag die Drehbewegung in jeder Schwenkposition des ersten Gelenkteiles begrenzt. Stattdessen kann es aber auch vorteilhaft sein, wenn der Drehanschlag die Drehbewegung des ersten Gelenkteiles in Abhängigkeit von dessen Schwenkposition freigibt oder begrenzt. Zu einer solchen Ausführungsform wird der Drehanschlag nur in einer bestimmten Relativposition zwischen den Gelenkteilen wirksam, während der Drehanschlag in einer anderen extremen Auslenkstellung nicht zum Eingriff kommt. Dabei kann es vorteilhaft sein, wenn der Anschlag und der Gegenanschlag in einer Schwenk-Endstellung einander passieren.

Um die Bauelemente des erfindungsgemäßen Kugelgelenks auf einfache Weise montieren zu können, ist es zweckmäßig, wenn das Halteelement mit einem Außengewinde in ein Innengewinde im zweiten Gelenkteil einschraubbar ist und/oder wenn der Hülseninnenraum des Halteelements als Werkzeugangriffsfläche und insbesondere als Innensechskant ausgestaltet ist.

Dabei kann das Außengewinde des Halteelements in das Innengewinde im zweiten Gelenkteil lösbar einschraubbar und/oder wasserdicht verklebt sein.

Um im Bereich zwischen den Gelenkteilen gut abdichten zu können ist es zweckmäßig, wenn zwischen dem ersten Gelenkteil und dem zweiten Gelenkteil und/oder zwischen dem Halteelement und dem ersten Gelenkteil zumindest eine Ringdichtung vorgesehen ist.

Besonders vorteilhaft ist es, wenn zumindest eine Ringdichtung vorgesehen ist, und wenn wenigstens eine Ringdichtung zwischen dem ersten Gelenkteil und dem Halteelement und/oder zwischen dem ersten Gelenkteil und dem zweiten Gelenkteil wirksam ist.

Zweckmäßig kann es sein, wenn am Außenumfang des Halteelements, am Innen- oder Außenumfang des ersten Gelenkteiles und/oder am Innenumfang des zweiten Gelenkteiles im Bereich der Gelenkpfanne eine Ringnut zur Aufnahme einer Ringdichtung vorgesehen ist.

Eine bevorzugte Ausführungsform gemäß der Erfindung, die mit vergleichsweise geringem Aufwand herstellbar ist, sieht vor, dass das Haltelement mit einem Verbindungsschaft eine Durchstecköffnung am zweiten Gelenkteil durchsetzt, und dass der Verbindungsschaft in der Durchstecköffnung mittels eines am zuströmseitigen freien Schaftende des Verbindungsschaftes angreifenden Splint- oder Sicherungsring gesichert ist.

Dabei ist es besonders zweckmäßig, wenn das Halteelement in seinem das erste Gelenkteil hintergreifenden Teilbereich kappenförmig ausgestaltet ist. Damit das Halteelement die Flüssigkeitskanäle des ersten Gelenkteiles sowie des zweiten Gelenkteiles miteinander verbinden kann, sieht eine bevorzugte Ausführungsform gemäß der Erfindung vor, dass das Halteelement in seinem kappenförmigen Teilbereich zumindest eine Durchströmöffnung hat.

Um das erfindungsgemäße Kugelgelenk an einer handelsüblichen sanitären Auslaufarmatur befestigen zu können, ist es vorteilhaft, wenn an einem der Gelenkteile und insbesondere am zweiten Gelenkteil ein Außen- oder Innengewinde vorgesehen ist, das mit einem Innen- oder Außengewinde an der sanitären Auslaufarmatur lösbar verbindbar ist.

Eine bevorzugte Ausführungsform gemäß der Erfindung sieht vor, dass zumindest eines der Gelenkteile und vorzugsweise wenigstens das zweite Gelenkteil am Wasserauslauf einer sanitären Auslaufarmatur oder einer Wasserversorgungsleitung lösbar befestigbar ist.

Möglich ist aber auch, dass zumindest eines der Gelenkteile und vorzugsweise das erste Gelenkteil mit einem Brauseschlauch oder einer flexiblen Wasserleitung lösbar verbindbar ist. Dabei kann eine vorteilhafte Ausführungsform gemäß der Erfindung auch darin bestehen, dass das erfindungsgemäße Kugelgelenk in eine sanitäre Wasserleitung und insbesondere in eine Schlauchleitung zwischengeschaltet ist.

Eine weitere bevorzugte Ausführungsform gemäß der Erfindung sieht vor, dass eines der Gelenkteile und vorzugsweise das erste Gelenkteil mit einer Dusch-, Küchen- oder dergleichen Handbrause lösbar verbindbar ist.

Eine besonders einfache, leicht herstellbare und bequem handhabbare Ausführungsform gemäß der Erfindung sieht vor, dass das erste Gelenkteil als Auslaufteil und das zweite Gelenkteil als Anschlussteil ausgebildet ist.

Weiterbildungen gemäß der Erfindung sind in weiteren Patentansprüchen aufgeführt. Nachstehend wird die Erfindung anhand vorteilhafter Ausführungsbeispiele noch näher beschrieben.

Es zeigt in verschiedenen Darstellungen:
- Fig. 1-4: ein Kugelgelenk mit zwei gelenkig miteinander verbundenen Gelenkteilen, von denen an einem ersten Gelenkteil ein übliches Auslaufmundstück anzubrin- gen ist, das beispielsweise einen Strahlregler oder dergleichen sanitäre Auslaufeinheit tragen kann,
- Fig. 5-8: das Kugelgelenk aus den Figuren 1 bis 4 in einer abgewinkelten Relativposition zwischen seinen Ge- lenkteilen,
- Fig. 9-10: ein mit den Figuren 1 bis 8 vergleichbares Kugelge- lenk, das jedoch an seinem auslaufseitigen ersten Gelenkteil eine Einsetzöffnung hat, in die eine sa- nitäre Auslaufeinheit eingesetzt ist und versenkt werden kann,
- Fig. 11: ein mit den Figuren 9 und 10 vergleichbares Kugelgelenk, dessen zulaufseitiges Gelenkteil der- art tief in eine Einschrauböffnung an der sanitären Auslaufarmatur eingeschraubt werden kann, dass nur noch das abströmseitige Gelenkteil des Kugelgelenks über den Wasserauslauf der Auslaufarmatur über- steht,
- Fig. 12-17: ein Kugelgelenk, bei dem zwischen den Gelenkteilen ein Drehanschlag wirksam ist,
- Fig. 18-23: ein in verschiedenen Schwenkpositionen dargestell- tes Kugelgelenk, bei dem sich das auslaufseitige Gelenkteil und das zuströmseitige Gelenkteil mit- tels eines Drehanschlages praktisch nur in einer Ebene verschwenken lassen,
- Fig. 24-25: ein Kugelgelenk, bei welchem die Drehbewegung zwi- schen den Gelenkteilen in Abhängigkeit ihrer Schwenkstellung zueinander in bestimmten Richtungen begrenzt ist,
- Fig. 26-31: ein mit Figur 24 bis 25 vergleichbares Kugelgelenk, bei welchem die Relativbewegung zwischen den Ge- lenkteilen in definierten Richtungen begrenzt ist,
- Fig. 32-35: ein mit den Figuren 12 bis 31 vergleichbar ausge- staltetes Kugelgelenk,
- Fig. 36-37: ein beispielsweise mit den Figuren 1 bis 4 ver- gleichbares Kugelgelenk, wobei das Kugelgelenk hier in einer koaxial zueinander ausgerichteten Position von zuströmseitigem und abströmseitigem Gelenkteil (Fig. 36) und in einer zueinander verschwenkten Schwenkposition der Gelenkteile (Fig. 37) gezeigt ist,
- Fig. 38: ein in einem Teil-Querschnitt dargestelltes Kugelgelenk, das an einem seiner Gelenkteile und insbesondere an seinem abströmseitigen Gelenkteil mit einer flexiblen Wasserleitung verbunden ist, und
- Fig. 39: das Kugelgelenk aus Figur 38 in einer perspektivischen Darstellung, wobei das perspek- tivisch dargestellte Kugelgelenk hier in einer Verschwenkposition seiner Gelenkteile gezeigt ist.

In den Figuren 1 bis 39 sind verschiedene Ausführungsformen eines Kugelgelenks 1 in unterschiedlichen Ansichten dargestellt. Das Kugelgelenk 1 weist ein erstes Gelenkteil 5 und ein zweites Gelenkteil 2 auf, die gelenkig miteinander verbunden sind und miteinander verbundene Flüssigkeitskanäle haben. Während eines der Gelenkteile an einem Wasserzulauf lösbar befestigt ist, kann das jeweils andere Gelenkteil als Wasserablauf ausgebildet oder mit einem Wasserablauf fest oder lösbar verbunden sein.

Dabei ist ein erstes Gelenkteil 5 vorgesehen, das mit einem kugelkalottenförmigen oder dergleichen kugeligen Stirnendbereich 6 seiner Wandung zwischen einer formangepassten Gelenkpfanne 7 am zweiten Gelenkteil 2 einerseits und einem Gelenkkopf 8 an einem in der Innenhöhlung des ersten Gelenkteiles 5 vorgesehenen Halteelement 9 andererseits verschwenkbar gehalten. Das Halteelement 9 durchsetzt mit einem am zweiten Gelenkteil 2 angreifenden verbindungsschaft 10 eine Durchstecköffnung des ersten Gelenkteiles 5, wobei das Halteelement 9 die Flüssigkeitskanäle der Gelenkteile 2, 5 miteinander verbindet. Aus einer zusammenschauenden Betrachtung der Figurren 1 bis 39 wird deutlich, dass das erste Gelenkteil 5 auf der Zuströmseite oder der Abströmseite des Kugelgelenks 1 angeordnet sein kann.

Die in den Figuren 1 bis 39 dargestellten Kugelgelenke 1 weisen ein zuströmseitiges und hier als Anschlussteil ausgebildetes Gelenkteil 2 auf, das mit Hilfe eines Außengewindes 3 oder eines Innengewindes 4 an dem Wasserauslauf einer sanitären Auslaufarmatur 20 befestigt werden kann, um dort den Wasserstrahl umlenken und in die gewünschte Auslaufrichtung ausrichten zu können. Das zuströmseitige und als Anschlussteil ausgebildete Gelenkteil 2 der in den Figuren 1 bis 39 dargestellten Kugelgelenke 1 ist dazu mit einem abströmseitigen und als Auslaufteil ausgestalteten Gelenkteil 5 gelenkig verbunden, wobei Anschlussteil 2 und Auslaufteil 5 Flüssigkeitskanäle aufweisen, die miteinander verbunden sind.

Das Auslaufteil 5 der hier dargestellten Kugelgelenke 1 ist mit einem kugeligen Stirnendbereich 6 seiner Wandung zwischen einer formangepassten Gelenkpfanne 7 am Anschlussteil 2 einerseits und einem Gelenkkopf 8 an einem in der Innenhöhlung des Auslaufteiles 5 vorgesehenen Halteelement 9 andererseits verschwenkbar gehalten. Das Halteelement 9 durchsetzt mit einem am Anschlußteil 2 angreifenden Verbindungsschaft 10 eine Durchstecköffnung 11 des Auslaufteiles 5. Das Halteelement 9 verbindet die Flüssigkeitskanäle des Anschlussteiles 2 sowie des Auslaufteiles 5 miteinander.

Aus den Figuren 1 bis 37 ist erkennbar, dass das Halteelement 9 dazu hülsenförmig ausgebildet sein kann.

Da das Auslaufteil 5 somit zwischen dem Anschlussteil 2 und dem Halteelement 9 sicher und fest gehalten ist, und da das Auslaufteil 5 nicht bloß mit einem Dichtring gesichert wird, lassen sich die hier dargestellten Kugelgelenke vergleichsweise funktionssicher und kostengünstig herstellen. Da das Auslaufteil 5 in der Gelenkpfanne 7 des Anschlussteiles 2 verschwenkbar angeordnet ist, können Anschlussteil 2 und Auslaufteil 5 ohne größere Übergänge und insbesondere ohne ästhetisch störende Durchmessersprünge miteinander verbunden werden.

Das in den Figuren 1 bis 4 in nicht ausgelenkter Relativposition zwischen Anschlussteil 2 und Auslaufteil 5 dargestellte Kugelgelenk ist in den Figuren 5 bis 8 in einer ausgelenkten Schwenkposition gezeigt, in welcher das Anschlussteil 2 und das Auslaufteil 5 im Winkel zueinander angeordnet sind. Das in den Figuren 1 bis 8 dargestellte Kugelgelenk weist an der Abströmseite seines Auslaufteiles ein Außengewinde 21 auf, auf welches Außengewinde 21 ein übliches Auslaufmundstück aufgeschraubt werden kann. Dieses aufschraubbare Auslaufmundstück kann einen Strahlregler oder dergleichen sanitäre Funktionseinheit tragen.

In den Figuren 9 und 10 ist ein ästhetisch besonders ansprechendes Kugelgelenk 1 dargestellt, bei dem starke Durchmessersprünge vermieden werden und das Kugelgelenk 1 praktisch über die gesamte Längserstreckung seiner Kontur nahezu ununterbrochen den gleichen Durchmesser hat. Das in den Figuren 9 und 10 dargestellte Kugelgelenk 1 ist ästhetisch besonders ansprechend und zeigt, dass die hier dargestellten Kugelgelenke 1 dem Gestalter einen vergleichsweise großen Gestaltungsspielraum lassen.

Das in den Figuren 9 und 10 dargestellte Kugelgelenk 1 weist an seinem Auslaufteil 5 eine abströmseitige Einstecköffnung mit einem Innengewinde auf, in welches eine hier als Strahlregler 22 ausgestaltete Funktionseinheit einsetzbar ist. Diese Funktionseinheit weist dazu ein Außengewinde auf, welches mit einem Innengenwinde am Innenumfang der Einsetzöffnung lösbar verschaubbar ist. Das in den Figuren 9 und 10 dargestellte Kugelgelenk 1 macht ein Auslaufmundstück am Auslaufteil 5 entbehrlich.

In Figur 11 ist ein Kugelgelenk 1 in seiner Einbauposition am Wasserauslauf einer sanitären Auslaufarmatur dargestellt. Bei der in Figur 11 dargestellten Ausführungsform weist das Kugelgelenk 1 an seinem Anschlussteil 2 ein Außengewinde 3 auf, das derart weit in eine Gewindebohrung im Wasserauslauf der sanitären Auslaufarmatur eingeschraubt werden kann, so dass für den Anwender die vorzugsweise allseitige Beweglichkeit im Bereich des Wasserauslaufs praktisch überhaupt nicht in Augenschein tritt.

In den Figuren 12 bis 17 ist ein Kugelgelenk 1 dargestellt, das einen zusätzlichen Drehanschlag 23 hat. Dieser Drehanschlag 23 lässt zwar eine Drehbewegung zwischen Anschlussteil 2 und Auslaufteil 5 um nahezu 360° zu, um spätestens dann jedoch auf Anschlag zu gehen. Die in den Figuren 12 bis 17 dargestellte Ausführungsform bietet den Vorteil, dass an das Kugelgelenk 1 eine sanitäre Funktionseinheit nachgeschaltet sein kann, deren Verstellmechanismus ebenfalls eine Drehbewegung um die Längsachse voraussetzt, wobei die Reibungswerte der Verstellung der sanitären Funktionseinheit definiert verschieden zu den Reibungsverhältnissen während der Drehbewegung des Kugelgelenks 1 sein können. Werden diese definiert unterschiedlichen Reibungsverhältnisse beispielsweise durch Alterung der eingesetzten Elastomere verändert, so dass sich diese nicht mehr voneinander unterscheiden, kann es vorkommen, dass bei zu hohem Reibungswiderstand der am Auslaufteil 5 des Kugelgelenks 1 vorgesehenen sanitären Funktionseinheit diese Funktionseinheit nicht mehr von der einen in die andere Schaltstellung bewegt werden kann, da sich das Kugelgelenk 1 praktisch endlos mitdrehen würde. Die in den Figuren 12 bis 17 dargestellte Ausführungsform lässt sich um nahezu 360° drehen, bis sein Drehanschlag 23 in der in den Figuren 12 bis 14 dargestellten Position wirksam wird, der dann eine Verstellung der in ihrem Reibungswert nachgeschalteten sanitären Funktionseinheit auch bei erhöhter Reibung ermöglicht.

Während das Kugelgelenk 1 in den Figuren 15 bis 17 noch geringfügig verdrehbar ist, ist der Drehanschlag 23 in den Figuren 12 bis 14 wirksam. Aus eine Vergleich der Figuren 12 bis 17 wird deutlich, dass der Drehanschlag 23 einen am Innenumfang des Auslaufteiles radial vorstehenden und hier stiftförmig ausgestalteten Anschlag 24 hat, der mit einem in Ausströmrichtung weisenden und hier ebenfalls stiftförmig ausgestalteten Gegenanschlag 25 am Gelenkkopf 8 des Halteelements 9 zusammenwirkt.

In den Figuren 18 bis 23 ist ein Kugelgelenk 1 dargestellt, das dem in den Figuren 12 bis 17 gezeigten Kugelgelenk weitestgehend entspricht, jedoch wirkt der am Auslaufteil 9 in radialer Richtung vorstehende, stiftförmig ausgebildete Anschlag 24 mit zwei Gegenanschlägen 25 zusammen, die beidseits des Anschlags 24 in Auslaufrichtung am Halteelement 9 vorstehen. Das in den Figuren 18 bis 23 dargestellte Kugelgelenk 1 erlaubt zwar eine Schwenkbewegung des Auslaufteiles 5 in einer Schwenkebene, jedoch wird eine Drehbewegung von Auslaufteil 5 und Anschlussteil 2 in Umfangsrichtung verhindert. Die stiftförmigen Anschläge 24 und Gegenanschläge 25 der in den Figuren 12 bis 17 beziehungsweise 18 bis 23 dargestellten Drehanschläge 23 wirken auch bei voll ausgelenktem Auslaufteil 5, das heißt die stiftförmigen Anschläge 24 beziehungsweise Gegenanschläge 25 sind von ihrer Länge so dimensioniert, dass auch bei maximaler Abwinklung auch ein Kontakt der Anschläge 24 beziehungsweise Gegenanschläge 25 erfolgen kann.

In den Figuren 24 und 25 ist eine Kugelgelenk-Ausführung 1 dargestellt, in der die stiftförmigen Anschläge 24 und Gegenanschläge 25 des Drehanschlags 23 nur in einer Schwenkstellung zum Eingriff (vgl. Fig. 24) kommen, während der Drehanschlag in anderen Schwenkpositionen (vgl. Fig. 25) nicht wirksam wird. Dies hat den Vorteil, dass in der in Figur 24 dargestellten Schwenkposition ein auf das Auslaufteil aufgebrachtes Drehmoment auch auf das Anschlussteil derart übertragen werden kann, dass genügend Vorspannung auf die zwischen Kugelgelenk 1 und Auslaufarmatur vorgesehene Ringdichtung 26 aufgebracht werden kann. Ist ein solcher Drehanschlag 23 nicht vorgesehen, kann das Kugelgelenk 1 nur durch einen entsprechenden Kraftangriff am Außenumfang des Anschlussteiles 2 einerseits oder durch Einstecken eines Schlüssels in das als Innen-Sechskant 27 ausgestaltete Hülseninnere des hülsenförmigen Halteelementes 9 andererseits durchgeführt werden.

In den Figuren 26 bis 31 ist eine weitere Ausführungsform dargestellt, bei welcher der in Figur 28 bzw. 29 dargestellte Schwenkwinkel α₁ stark von dem Schwenkwinkel α₂ abweicht, der in den Figuren 30 und 31 abgebildet ist. Eine solche Ausführungsform, die in verschiedenen Schwenkrichtungen unterschiedliche maximale Schwenkwinkel erlaubt, kann beispielsweise bei Bidetarmaturen sinnvoll sein, um den Schwenkbereich des Wasseraustrittes einzuschränken und um zu verhindern, dass der Wasserstrahl über den Rand des Bidetbeckens spritzt. Dabei wird aus den Figuren 26 bis 31 und insbesondere aus einem Vergleich der Figuren 26, 28 und 30 deutlich, dass an der Auslaufstirnseite des Halteelements 9 einseitig eine Anschlagnase 43 vorsteht, an die sich das Halteelement 9 innenumfangsseitig derart anlegen kann, dass eine weitere Schwenkbewegung des Auslaufteiles 5 begrenzt wird. Während das Auslaufteil 5 bei Wirksamwerden der Anschlagnase 43 lediglich einen Schwenkwinkel α₁ erreicht, kann das Auslaufteil 5 in der entgegengesetzten Schwenkrichtung, in der die Anschlagnase 43 nicht wirksam werden kann, bis zu einem demgegenüber größeren Schwenkwinkel α₂ ausgeschwenkt werden.

In den Figuren 32 bis 35 ist eine weitere Art einer Bewegungsbegrenzung dargestellt, bei welcher die vom Verbindungsschaft 8 des Halteelements 9 durchsetzte Durchstecköffnung 11 derart oval ausgestaltet ist, dass eine Bewegung in der Zeichnungsebene ungehindert möglich ist, während eine Relativbewegung zwischen Anschlussteil 2 und Auslaufteil 5 senkrecht zur Zeichnungsebene aufgrund der kurzen Achse der oval ausgestalteten Durchstecköffnung 11 vergleichsweise stark eingeschränkt wird.

In den Figuren 36 und 37 ist ein bevorzugtes Ausführungsbeispiel eines Kugelgelenks 1 dargestellt. Das Kugelgelenk 1 weist ein Anschlussteil 2 auf, das mit Hilfe eines Innengewindes 4 an dem Wasserauslauf einer sanitären Auslaufarmatur befestigt werden kann. Das Anschlussteil 2 des in den Figuren 36 und 37 gezeigten Kugelgelenks 1 ist mit einem Auslaufteil 5 gelenkig verbunden. Dabei ist das Auslaufteil 5 mit einem kugeligen Stirnendbereich 6 seiner Wandung zwischen einer formangepassten Gelenkpfanne 7 am Anschlussteil 2 einerseits und einem Gelenkkopf 8 an einem in der Innenhöhlung des Auslaufteiles 5 vorgesehenen Haltealement 9 andererseits verschwenkbar gehalten. Das Halteelement 9 durchsetzt mit einem am Anschlussteil 2 angreifenden Verbindungsschaft 10 eine Durchstecköffnung 11 des Auslaufteiles 5. Das Halteelement 9 ist hier hülsenförmig ausgebildet und verbindet die Flüssigkeitskanäle des Anschlussteiles 2 sowie des Auslaufteiles 5 miteinander. Das Halteelement 9 weist an dem dem Anschlussteil 2 zugewandten Schaftende seines Verbindungsschaftes 10 ein Außengewinde 44 auf, das in ein Innengewinde im Anschlussteil 2 eingeschraubt werden kann. Die zwischen dem Außengewinde und dem Innengewinde vorgesehene Schraubverbindung kann lösbar oder auch wasserdicht verklebt sein. Um das Außengewinde des Halteelements 9 in das Innengewinde am Anschlussteil einschrauben zu können, weist das hülsenförmige Halteelement 9 im Hülseninneren seines Verbindungsschaftes 10 eine hier als Innensechskant ausgestaltete Werkzeugangriffsfläche auf. In den Figuren 36 und 37 ist erkennbar, dass sich an den kugeligen Stirnendbereich 6 des Auslaufteiles 5 ein zylindrischer Teilbereich anschließt. Dabei ist das Auslaufteil 5 an seinem zylindrischen Teilbereich mit einem hülsenförmigen Auslaufmundstück 45 lösbar verbunden, das in seinem Hülseninneren eine als Strahlregler 46 ausgebildete sanitäre Funktionseinheit trägt. Zwischen dem Haltelement 9 und dem Innenumfang des Auslaufteiles 5 ist eine Ringdichtung 47 vorgesehen, die in einer Ringnut 48 am Innenumfang des Auslaufteiles 5 angeordnet ist. Diese Ringdichtung 47 liegt dichtend zwischen Halteelement 9 und Auslaufteil 5 an.

In den Figuren 38 und 39 ist ein Kugelgelenk 1 gezeigt, das an seinem ersten Gelenkteil 5 mit einer flexiblen Wasserleitung 60 verbunden ist, während das zweite, hier zuströmseitige Gelenkteil 2 mit einem hier nicht dargestellten Eckventil verbunden oder am Wasserauslauf einer sanitären Auslaufarmatur befestigt sein kann. Das erste Gelenkteil 5 weist an seinem, dem Halteelement 9 abgewandten Erdbereich ein Gewinde 61 auf, das mit einem Gegengewinde 62 am benachbarten Leitungsanschluss 63 der flexiblen Wasserleitung 60 lösbar verschraubbar ist. Dabei beaufschlagt das erste Gelenkteil 5 mit seinem Stirnrahdbereich eine als Dichtring ausgebildete Ringdichtung 64, die im Inneren des Leitungsanschlusses 63 vorgesehen ist. Aus dem Teil-Querschnitt in Figur 39 wird deutlich, dass im Inneren des ersten Gelenkteiles 5 eine als Durchflussmengenregler 65 ausgebildete sanitäre Funktionseinheit vorgesehen ist, welche die maximale Durchflussleistung auf einen festgelegten Wert begrenzt. Das erste Gelenkteil 5 weist dazu eine auslaufseitige Einsetzöffnung auf, in welche der als sanitäre Funktionseinheit dienende Durchflussmengenregler 65 eingesetzt ist.

Das in den Figuren 38 und 39 gezeigte und beispielsweise mit einem Brauseschlauch 60 verbundene Kugelgelenk 1 erweist sich als besonders vorteilhaft, weil die Funktionen eines Brausekniokschutzes und/oder eines Torsionsschutzes mit der Funktion einer Durchflussmengenregulierung in einem Bauteil 1 realisiert werden können. Solche Brauseschläuche versagen häufig aufgrund einer mechanischen Überbelastung an den Einspannstellen, d.h. also am Armaturenanschluss oder am Brausegräffanschluss. Mit Hilfe des hier verwendeten Kugelgelenks 1 kann der Brauseschlauch 60 formschön und effizient gegen eine mechanische Biegeüberlastung gesichert werden, weil das Kugelgelenk 1 einen großen Kippwinkel aufnehmen kann, was die flexible Wasserleitung 60 entsprechend entlastet. Durch die allseitige Beweglichkeit des Kugelgelenks 1 ergibt sich die Möglichkeit, die flexible Wasserleitung 60 torsionsfrei anzubringen, was bisher nur mit entsprechend aufwendig gestalteten Nippelkonstruktionen möglich war. Die mit Hilfe des Kugelgelenks 1 erreichbare Torsionsfreiheit des Brauseschlauches 60 bietet dem Benutzer bei der Handhabe einer Dusch-, Küchen- oder dergleichen Handbrause große Vorteile. Diese Handbrause kann beispielsweise an dem dem Kugelgelenk abgewandten Ende der Wasserleitung 60 vorgesehen sein.

## Patentansprüche

1. Kugelgelenk (1) mit einem ersten und einem zweiten Gelenkteil (5, 2) die gelenkig miteinander verbunden sind und miteinander verbundene Flüssigkeitskanäle aufweisen und von denen wahlweise das eine Gelenkteil (2) an einem Wasserzulauf lösbar befestigbar ist und das jeweils andere Gelenkteil (5) als Wasserablauf ausgebildet oder mit einem Wasserablauf lösbar verbindbar ist, wobei das Kugelgelenk weiterhin ein hülsenförmiges Halteelement (9) mit einem Gelenkkopf (8), einem Aussengewinde (30), einem Verbindungsschaft (10) und einem Hülseninnenraum aufweist und wobei das erste Gelenkteil (5) eine Innenhöhlung und eine Durchstecköffnung (11) sowie einen kugelkalotten- beziehungsweise kugelsegmentförmigen oder dergleichen kugeligen Stirnendbereich (6) seiner Wandung aufweist und wobei das zweite Gelenkteil eine Gelenkpfanne (7) und ein Innengewinde (31) aufweist, wobei das erste Gelenkteil mit seinem Stirnendbereich (6) zwischen der formangepassten Gelenkpfanne (5) am zweiten Gelenkteil einerseits und dem Gelenkkopf (8) an dem in der Innenhöhlung des ersten Gelenkteiles (2) vorgesehenen hülsenförmigen Halteelement (9) andererseits verschwenkbar gehalten ist, wobei das Halteelement (9) mit seinem Aussengewinde (30) in das Innengewinde (31) im zweiten Gelenkteil (5) einschraubbar ist und mit seinem am zweiten Gelenkteil (5) angreifenden Verbindungsschaft (10) die Durchstecköffnung (11) des ersten Gelenkteiles (2) durchsetzt und wobei das Halteelement (9) über seinen Hülseninnenraum die Flüssigkeitskanäle des ersten Gelenkteiles sowie des zweiten Gelenkteiles miteinander verbindet, **dadurch gekennzeichnet, dass** der Hülseninnenraum des Halteelements (9) als eine im lichten Querschnitt sechskantförmige Werkzeugangriffsfläche ausgestaltet ist.

2. Kugelgelenk nach Anspruch 1, **dadurch gekennzeichnet, dass** an einem der Gelenkteile (2, 5) und vorzugsweise am ersten Gelenkteil (5) eine sanitäre Funktionseinheit (22, 65) mit zumindest einem Strahlregler, einem Durchflussmengenregler, einem Durchflussbegrenzer, einem Rückflussverhinderer und/oder einem Vorsatzsieb vorgesehen ist.

3. Kugelgelenk nach einem der Ansprüche 1 und 2, **dadurch gekennzeichnet, dass** eines der Gelenkteile (2, 5) und vorzugsweise das erste Gelenkteil (5) mit einem hülsenförmigen Auslaufmundstück lösbar verbunden ist, das in seinem Hülseninneren die sanitäre Funktionseinheit trägt.

4. Kugelgelenk nach einem der Ansprüche 1 bis 3, **dadurch gekennzeichnet, dass** eines der Gelenkteile (2, 5) und vorzugsweise das erste Gelenkteil (5) eine auslaufseitige Einsetzöffnung hat, in welche die sanitäre Funktionseinheit (22, 65) vorzugsweise lösbar einsetzbar ist.

5. Kugelgelenk nach Anspruch 4, **dadurch gekennzeichnet, dass** die Einsetzöffnung eine axiale Längserstreckung hat, die etwa gleich der oder geringfügig größer als die Einbauhöhe der sanitären Funktionseinheit (22) ist.

6. Kugelgelenk nach einem der Ansprüche 1 bis 5, **dadurch gekennzeichnet, dass** zwischen dem ersten Gelenkteil (5) und dem zweiten Gelenkteil (2) ein Schwenkanschlag wirksam ist, der die Schwenkbewegung der Gelenkteile (2, 5) relativ zueinander und insbesondere des ersten Gelenkteiles (5) in einer definierten Schwenkrichtung vorzugsweise einseitig begrenzt.

7. Kugelgelenk nach einem der Ansprüche 1 bis 6, **dadurch gekennzeichnet, dass** ein Drehanschlag (23, 24, 25) die Drehbewegung in jeder Schwenkposition des ersten Gelenkteiles (5) begrenzt.

8. Kugelgelenk nach Anspruch 7, **dadurch gekennzeichnet, dass** der Drehanschlag die Drehbewegung des ersten Gelenkteiles (5) in Abhängigkeit von dessen Schwenkposition freigibt oder begrenzt.

9. Kugelgelenk nach einem der Ansprüche 7 und 8, **dadurch gekennzeichnet, dass** der Anschlag (24) und der zumindest eine Gegenanschlag (25) in einer Schwenk-Endstellung einander passieren.

10. Kugelgelenk nach einem der Ansprüche 1 bis 9, **dadurch gekennzeichnet, dass** zwischen dem ersten und dem zweiten Gelenkteil (5, 2) und/oder zwischen dem Halteelement (9) und dem ersten Gelenkteil (5) zumindest eine Ringdichtung (32) vorgesehen ist.

11. Kugelgelenk nach einem der Ansprüche 1 bis 10, **dadurch gekennzeichnet, dass** zumindest eine Ringdichtung vorgesehen ist, und dass wenigstens eine Ringdichtung zwischen dem ersten Gelenkteil (5) und dem Halteelement (9) und/oder zwischen dem ersten Gelenkteil (5) und dem zweiten Gelenkteil (2) wirksam ist.

12. Kugelgelenk nach einem der Ansprüche 1 bis 11, **dadurch gekennzeichnet, dass** das Halteelement (9) mit einem Verbindungsschaft (10) eine Durchstecköffnung am zweiten Gelenkteil (2) durchsetzt, und dass der Verbindungsschaft (10) in der Durchstecköffnung mittels eines am zuströmseitigen freien Schaftende des Verbindungsschaftes (10) angreifenden Splint- oder Sicherungsringes (41) gesichert ist.

13. Kugelgelenk nach einem der Ansprüche 1 und 2, **dadurch gekennzeichnet, dass** das Halteelement (9) in einem kappenförmigen Teilbereich (8) zumindest eine Durchströmöffnung (42) hat.

14. Kugelgelenk nach einem der Ansprüche 1 bis 13, **dadurch gekennzeichnet, dass** zumindest eines der Gelenkteile (2, 5) und vorzugsweise das erste Gelenkteil (5) mit einem Brauseschlauch oder einer flexiblen Wasserleitung lösbar verbindbar ist.

15. Kugelgelenk nach einem der Ansprüche 1 bis 14, **dadurch gekennzeichnet, dass** das erste Gelenkteil (5) als Auslaufteil und das zweite Gelenkteil (2) als Anschlussteil ausgebildet ist.

## Claims

1. Ball joint (1) having a first and a second joint section (5, 2) which are connected to one another in articulated manner and comprise fluid channels connected to one another, one selected joint section (2) of which can be releasably attached to a water inlet while the other joint section (5) is constructed as a water outlet or can be releasably attached to a water outlet, the ball joint further comprising a sleeve-shaped retaining element (9) with a joint head (8), an external thread (30), a connecting shaft (10) and an inner sleeve cavity, and the first joint section (5) having an inner cavity and an insertion opening (11) and an end face region (6) in its wall that is in the shape of a spherical cup or spherical segment or a similarly spherical shape, the second joint section having a joint socket (7) and an internal thread (31), the first joint section being pivotably retained with its end face region (6) between the socket (5) of matching shape on the second joint section, on the one hand, and the joint head (8) on the sleeve-shaped retaining element (9) which is provided in the inner cavity of the first joint section (2), on the other hand, the retaining element (9) being adapted to be screwed with its external thread (30) into the internal thread (31) in the second joint section (5), and extending with its connecting shaft (10) acting on the second joint section (5) through the insertion opening (11) of the first joint section (2), and the retaining element (9) connecting the fluid channels of the first joint section and of the second joint section via its inner sleeve cavity, **characterised in that** the inner sleeve cavity of the retaining element (9) is configured as a tool engagement surface that is hexagonal in its internal cross-section.

2. Ball joint according to claim 1, **characterised in that** a functional plumbing unit (22, 65) having at least one jet regulator, a flow rate regulator, a backflow preventer and/or a filter attachment is provided on one of the joint sections (2, 5) and preferably on the first joint section (5).

3. Ball joint according to one of claims 1 and 2, **characterised in that** one of the joint sections (2, 5) and preferably the first joint section (5) is releasably connected to a sleeve-shaped outlet mouthpiece which carries the functional plumbing unit within its sleeve.

4. Ball joint according to one of claims 1 to 3, **characterised in that** one of the joint sections (2, 5) and preferably the first joint section (5) has an insertion opening on the outflow side, into which the functional plumbing unit (22, 65) can be inserted, preferably releasably.

5. Ball joint according to claim 4, **characterised in that** the insertion opening has a longitudinal axial dimension that is substantially similar to or slightly greater than the installation height of the functional plumbing unit (22).

6. Ball joint according to one of claims 1 to 5, **characterised in that** a pivot stop Is effective between the first joint section (5) and the second joint section (2), which limits the pivoting movement of the joint sections (2, 5) relative to one another and particularly of the first joint section (5) in a defined direction of pivoting, preferably on one side.

7. Ball joint according to one of claims 1 to 6, **characterised in that** a rotary stop (23, 24, 25) limits the rotary movement in every pivotal position of the first joint section (5).

8. Ball joint according to claim 7, **characterised in that** the rotary stop opens up or limits the rotary movement of the first joint section (5) depending on the pivotal position thereof.

9. Ball joint according to one of claims 7 and 8, **characterised in that** the stop (24) and the at least one counter-stop (25) pass one another in an extreme pivotal position.

10. Ball joint according to one of claims 1 to 9, **characterised in that** at least one ring seal (32) is provided between the first and second joint sections (5, 2) and/or between the retaining element (9) and the first joint section (5).

11. Ball joint according to one of claims 1 to 10, **characterised in that** at least one ring seal is provided, and **in that** at least one ring seal is effective between the first joint section (5) and the retaining element (9) and/or between the first joint section (5) and the second joint section (2).

12. Ball joint according to one of claims 1 to 11, **characterised in that** the retaining element (9) protrudes into an insertion opening on the second joint section (2) by means of a connecting shaft (10), and **in that** the connecting shaft (10) is secured in the insertion opening by means of a splint or securing ring (41) acting on the free end of the connecting shaft (10) on the inflow side.

13. Ball joint according to one of claims 1 and 2, **characterised in that** the retaining element (9) has at least one insertion opening (42) in a cap-shaped partial region (8).

14. Ball joint according to one of claims 1 to 13, **characterised in that** at least one of the joint sections (2, 5) and preferably the first joint section (5) can be releasably connected to a shower hose or flexible water pipe.

15. Ball joint according to one of claims 1 to 14, **characterised in that** the first joint section (5) is constructed as an outlet part and the second joint section (2) is constructed as an attachment part.

## Revendications

1. Articulation sphérique (1) comprenant des première et seconde parties d'articulation (5, 2) qui sont reliées l'une à l'autre de manière articulée, sont munies de canaux à liquide reliés mutuellement et parmi lesquelles, sélectivement, l'une (2) desdites parties d'articulation peut être fixée amoviblement à une arrivée d'eau, et l'autre partie d'articulation (5) considérée est réalisée comme une évacuation d'eau, ou peut être raccordée amoviblement à une évacuation d'eau ; sachant que ladite articulation sphérique comprend, en outre, un élément de retenue (9) sous la forme d'une douille présentant une tête d'articulation (8), un filetage extérieur (30), une hampe de liaison (10) et un espace intérieur ; sachant que la première partie d'articulation (5) comporte une cavité intérieure et un orifice d'emboîtement (11), ainsi qu'une zone de paroi extrême frontale (6) qui revêt, respectivement, la forme d'une calotte sphérique ou d'un segment sphérique, ou offre une configuration sphérique similaire ; sachant que la seconde partie d'articulation est pourvue d'une cuvette d'articulation (7) et d'un filetage intérieur (31), la première partie d'articulation étant retenue avec faculté de pivotement par sa zone extrême frontale (6) entre, d'une part, la cuvette d'articulation (7) de configuration adaptée sur la seconde partie d'articulation et, d'autre part, la tête d'articulation (8) située sur l'élément de retenue (9) en forme de douille, prévu dans la cavité intérieure de ladite première partie d'articulation (5) ; sachant que ledit élément de retenue (9) peut être vissé, par son filetage extérieur (30), dans le filetage intérieur (31) pratiqué dans ladite seconde partie d'articulation (2), et traverse l'orifice d'emboîtement (11) de ladite première partie d'articulation (5) par sa hampe de liaison (10) venant en prise avec ladite seconde partie d'articulation (2) ; et sachant que ledit élément de retenue (9) raccorde mutuellement, par l'espace intérieur de sa douille, les canaux à liquide de la première partie d'articulation, ainsi que de la seconde partie d'articulation, **caractérisée par le fait que** l'espace intérieur de la douille de l'élément de retenue (9) est configuré en une surface d'engagement d'un outil, dotée d'une section transversale intérieure hexagonale.

2. Articulation sphérique selon la revendication 1, **caractérisée par le fait qu'**une batterie fonctionnelle sanitaire (22, 65), comprenant au moins un régulateur de jets, un régulateur de débits, un limitateur de débits, un inhibiteur de reflux et/ou un mousseur à crépine, est prévue sur l'une des parties d'articulation (2, 5) et, de préférence, sur la première partie d'articulation (5).

3. Articulation sphérique selon l'une des revendications 1 et 2, **caractérisée par le fait que** l'une des parties d'articulation (2, 5) et, de préférence, la première partie d'articulation (5) est reliée amoviblement à un embout d'évacuation qui revêt la forme d'une douille, et renferme la batterie fonctionnelle sanitaire dans l'espace intérieur de sa douille.

4. Articulation sphérique selon l'une des revendications 1 à 3, **caractérisée par le fait que** l'une des parties d'articulation (2, 5) et, de préférence, la première partie d'articulation (5) comporte un orifice d'insertion qui est situé côté évacuation et dans lequel la batterie fonctionnelle sanitaire (22, 65) peut être insérée, de préférence de manière amovible.

5. Articulation sphérique selon la revendication 4, **caractérisée par le fait que** l'orifice d'insertion présente une étendue longitudinale axiale approximativement égale ou légèrement supérieure à la hauteur d'intégration de la batterie fonctionnelle sanitaire (22).

6. Articulation sphérique selon l'une des revendications 1 à 5, **caractérisée par le fait qu'**une butée de pivotement, agissant entre la première partie d'articulation (5) et la seconde partie d'articulation (2), limite le mouvement pivotant relatif desdites parties d'articulation (2, 5), et notamment celui de ladite première partie d'articulation (5) dans une direction de pivotement bien définie, de préférence unilatéralement.

7. Articulation sphérique selon l'une des revendications 1 à 6, **caractérisée par le fait qu'**une butée de rotation (23, 24, 25) limite le mouvement rotatoire dans chaque position que la première partie d'articulation (5) a prise par pivotement.

8. Articulation sphérique selon la revendication 7, **caractérisée par le fait que** la butée de rotation autorise ou limite le mouvement rotatoire de la première partie d'articulation (5), en fonction de la position qu'elle a prise par pivotement.

9. Articulation sphérique selon l'une des revendications 7 et 8, **caractérisée par le fait que** la butée (24), et la contre-butée (25) prévue au minimum, se franchissent mutuellement dans une position extrême prise par pivotement.

10. Articulation sphérique selon l'une des revendications 1 à 9, **caractérisée par le fait qu'**au moins une garniture annulaire d'étanchement (32) est prévue entre les première et seconde parties d'articulation (5, 2), et/ou entre l'élément de retenue (9) et la première partie d'articulation (5).

11. Articulation sphérique selon l'une des revendications 1 à 10, **caractérisée par le fait qu'**au moins une garniture annulaire d'étanchement est prévue ; et **par le fait qu'**au moins une garniture annulaire d'étanchement exerce son action entre la première partie d'articulation (5) et l'élément de retenue (9), et/ou entre ladite première partie d'articulation (5) et la seconde partie d'articulation (2).

12. Articulation sphérique selon l'une des revendications 1 à 11, **caractérisée par le fait que** l'élément de retenue (9) traverse, par une hampe de liaison (10), un orifice d'emboîtement pratiqué dans la seconde partie d'articulation (2) ; et **par le fait que** ladite hampe de liaison (10) est arrêtée, dans ledit orifice d'emboîtement, au moyen d'une bague fendue ou bague d'arrêt (41) venant en prise avec l'extrémité libre de ladite hampe de liaison (10), située côté afflux.

13. Articulation sphérique selon l'une des revendications 1 et 2, **caractérisée par le fait que** l'élément de retenue (9) présente au moins un orifice d'écoulement (42) dans une région partielle (8) en forme de capuchon.

14. Articulation sphérique selon l'une des revendications 1 à 13, **caractérisée par le fait qu'**au moins l'une des parties d'articulation (2, 5) et, de préférence, la première partie d'articulation (5) peut être reliée, de manière amovible, à un flexible de douchette ou à une conduite d'eau flexible.

15. Articulation sphérique selon l'une des revendications 1 à 14, **caractérisée par le fait que** la première partie d'articulation (5) est réalisée sous la forme d'une partie d'évacuation, la seconde partie d'articulation (2) étant réalisée sous la forme d'une partie de raccordement.
